# FASCICULE DE BREVET EUROPEEN

(11) **EP 3 486 391 B1**
(45) Date de publication et mention de la délivrance du brevet: **04.03.2020**
(21) Numéro de dépôt: 18205654.9
(22) Date de dépôt: 12.11.2018
(51) Int. Cl.: E04B 2/86

(54) **ÉLÉMENT DE PAROI POUR LA RÉALISATION D'UNE CONSTRUCTION**
WANDELEMENT FÜR DIE HERESTELLUNG EINER KONSTRUKTION
WALL ELEMENT FOR BUILDING A CONSTRUCTION

(30) Priorité: 17.11.2017 FR 1760860
(43) Date de publication de la demande: 22.05.2019
(73) Titulaire: Entreprise Mabit, 49230 Sevremoine (FR)
(72) Inventeur: BRETAUDEAU, Stéphane, 49230 SAINT CRESPIN SUR MOINE (FR)
(74) Mandataire: Godineau, Valérie

(56) Documents cités:
- CA-A1- 2 597 832
- DE-U1- 9 305 329
- FR-A1- 2 608 189
- US-A- 4 967 528
- US-B1- 6 178 711

## Description

### DOMAINE DE L'INVENTION

L'invention concerne un élément de paroi pour la réalisation d'une construction. Elle concerne plus particulièrement un élément de paroi comprenant au moins deux modules de construction superposés, chaque module de construction comprenant deux plaques en regard, une pluralité d'entretoises disposées entre lesdites plaques pour un maintien à écartement desdites plaques entre elles, l'espace laissé libre entre lesdites plaques étant apte à être rempli par un matériau de remplissage, tel que du béton, et des moyens de liaison desdites plaques entre elles, chaque plaque comprenant deux faces et une surface appelée chant de liaison des faces de la plaque entre elles, les moyens de liaison des plaques comprenant une pluralité d'organes de liaison associés chacun à un organe de verrouillage, chaque organe de liaison se présentant sous forme d'un corps allongé et étant retenu à l'intérieur de l'une des plaques appelée première plaque par une butée de retenue rapportée sur ledit corps ou réalisée sous forme d'un ensemble monobloc avec ledit corps.

### ART ANTERIEUR

La réalisation de module de construction sous forme de deux plaques entre lesquelles sont disposées des entretoises est connue, comme l'illustre le document CA-2.597.832 qui divulgue l'ensemble des caractéristiques du préambule de la revendication 1. Toutefois, la conception des modules ainsi réalisée est généralement complexe. En outre, leur mode d'assemblage à un module adjacent empêche généralement une préfabrication de l'élément de paroi qui en résulte en raison de la difficulté à transporter un tel élément de paroi.

### BUT ET RESUME

Un but de l'invention est donc de proposer un élément de paroi dont la conception est simplifiée sans nuire à sa préfabrication.

Un autre but de la présente invention est de proposer un élément de paroi dont la conception permet un assemblage aisé des modules entre eux.

A cet effet l'invention a pour objet un élément de paroi comprenant au moins deux modules de construction superposés , chaque module de construction comprenant deux plaques en regard, une pluralité d'entretoises disposées entre lesdites plaques pour un maintien à écartement desdites plaques entre elles, l'espace laissé libre entre lesdites plaques étant apte à être rempli par un matériau de remplissage, tel que du béton, et des moyens de liaison desdites plaques entre elles, chaque plaque comprenant deux faces et une surface appelée chant de liaison des faces de la plaque entre elles, les moyens de liaison des plaques comprenant une pluralité d'organes de liaison associés chacun à un organe de verrouillage, chaque organe de liaison se présentant sous forme d'un corps allongé et étant retenu à l'intérieur de l'une des plaques appelée première plaque par une butée de retenue rapportée sur ledit corps ou réalisée sous forme d'un ensemble monobloc avec ledit corps, caractérisé en ce que chaque organe de liaison traverse la plaque appelée première plaque et l'une des entretoises avant de s'insérer dans l'autre plaque appelée deuxième plaque, en ce que chaque organe de liaison est retenu à l'intérieur de la deuxième plaque, par l'organe de verrouillage associé audit organe de liaison, en ce que chaque organe de verrouillage est disposé à l'intérieur d'une rainure de la deuxième plaque, lesdites rainures, dites horizontales à l'état dressé de l'élément de paroi, étant disposées sur la face de la deuxième plaque opposée à celle en regard de la première plaque et s'étendant depuis l'un des bords verticaux en direction de l'autre bord vertical de la deuxième plaque, et en ce que l'élément de paroi comprend en outre des montants de liaison des modules superposés entre eux, chaque montant étant muni d'une pluralité de pattes décalées axialement le long dudit montant, chaque patte délimitant un logement ouvert en direction de l'extrémité supérieure du montant, au moins deux des pattes de l'un des montants venant respectivement en prise par le dessous avec l'une des entretoises de deux modules de construction superposés, à l'état inséré dudit montant dans l'espace laissé libre entre les plaques des modules de construction superposés et à l'état dressé de l'élément de paroi, chaque entretoise étant, à l'état en prise avec une patte dudit montant, insérée au moins partiellement à emboitement dans le logement ménagé par la patte.

La présence des montants et leur coopération avec les entretoises permet une liaison simple et rapide entre les modules autorisant le soulèvement de l'élément de paroi.

Selon un mode de réalisation de l'invention, au moins l'un des montants est muni à chacune de ses extrémités d'un mors, lesdits mors prenant appui l'un, sur le dessous du module de construction le plus inférieur de la superposition de modules de construction, l'autre sur le dessus du module de construction le plus au-dessus de la superposition de modules de construction pour une prise en sandwich de la pile de modules de construction entre lesdits mors. Cette prise en sandwich vient renforcer la liaison des pattes des montants avec les entretoises.

Selon un mode de réalisation de l'invention, les première et deuxième plaques d'au moins l'un des modules de construction comprennent chacune au moins deux rainures ménagées sur le chant de la plaque, ces rainures s'étendant le long de deux bords parallèles de la plaque, parallèlement aux rainures de la face rainurée de la deuxième plaque du module. La présence de rainures permet une insertion aisée de l'organe de liaison des modules juxtaposés entre eux.

Selon un mode de réalisation de l'invention, la première plaque d'au moins l'un des modules comprend, sur sa face opposée à celle en regard de la deuxième plaque, des rainures parallèles aux rainures de la face rainurée de la deuxième plaque du module et chaque butée de retenue d'un organe de liaison est logée à l'intérieur de l'une des rainures. La présence de rainures permet un logement aisé des moyens de liaison dans l'épaisseur de la plaque facilitant un éventuel revêtement ultérieur de la plaque.

Selon un mode de réalisation de l'invention, chaque organe de liaison est maintenu fixe en rotation au niveau de la première plaque par coopération de formes complémentaires de la butée de retenue et de la rainure de la première plaque à l'intérieur de laquelle la butée de retenue est disposée. Il en résulte une facilité de montage et par suite un gain de temps lors du montage.

Selon un mode de réalisation de l'invention, au moins l'un des organes de verrouillage affecte la forme d'une bague verrouillée par rotation quart de tour à l'organe de liaison associé. A nouveau, cette disposition permet une facilité de montage.

Selon un mode de réalisation de l'invention, la face de la deuxième plaque opposée à celle en regard de la première plaque est équipée d'au moins un rail logé au moins partiellement à l'intérieur de l'une des rainures ménagée sur ladite face, ce rail étant fixé par encliquetage sur la rangée d'organes de verrouillage disposés à l'intérieur de la rainure. Il en résulte une facilité de fixation d'éléments, tels que des plaques de placoplâtre, sur l'élément de paroi par l'intermédiaire desdits rails.

Selon un mode de réalisation de l'invention, l'élément de paroi comprend au moins un module de construction juxtaposé aux modules de construction superposés et similaire aux modules de construction superposés, et l'élément de paroi comprend, pour la liaison de deux modules de construction juxtaposés entre eux, des tiges de liaison aptes à s'insérer dans les rainures équipant les chants des plaques desdits modules de construction. La combinaison montant/tige de liaison permet un assemblage rapide et aisé des modules superposés et/ou juxtaposés entre eux.

Selon un mode de réalisation de l'invention, au moins l'une des entretoises affecte la forme d'un corps tubulaire ou d'une lame munie de perçages traversants s'étendant depuis un chant de la lame en direction d'un chant opposé de la lame. La présence de perçages traversants au niveau des lames ou la réalisation d'entretoise sous forme de corps tubulaire permet une traversée aisée des entretoises par les moyens de liaison.

Selon un mode de réalisation de l'invention, au moins les plaques de chaque module de construction sont réalisées en polystyrène. Il en résulte un coût faible et une facilité d'usinage des plaques des modules.

### BREVE DESCRIPTION DES FIGURES

L'invention sera bien comprise à la lecture de la description suivante d'exemples de réalisation, en référence aux dessins annexés dans lesquels :
La figure 1 représente une vue en position éclatée des éléments le constituant d'un élément de paroi conforme à l'invention ;
La figure 2 représente une vue en position assemblée des éléments le constituant d'un élément de paroi conforme à l'invention ;
La figure 3 représente une vue en perspective d'un montant ;
La figure 4 représente une vue en perspective d'un premier mode de réalisation d'un module conforme à l'invention ;
La figure 5 représente une vue en perspective en position éclatée des éléments le constituant du module de la figure 4 ;
La figure 6 représente une vue schématique partielle en coupe longitudinale prise au niveau d'un montant pour illustrer la liaison entretoise/montant avec une vue de détail A de cette liaison dans le cas d'un module conforme à la figure 4 ;
La figure 7 représente une vue partielle en coupe des moyens de liaison entre deux plaques d'un module conforme à la figure 4 ;
La figure 8 représente une vue en perspective d'un autre mode de réalisation d'un module de construction conforme à l'invention ;
La figure 9 représente une vue en perspective en position éclatée des éléments le constituant du module de la figure 8 ;
La figure 10 représente une vue schématique partielle en coupe longitudinale prise au niveau d'un montant pour illustrer la liaison entretoise/montant avec une vue de détail B de cette liaison dans le cas d'un module conforme à la figure 8.

### DESCRIPTION DETAILLEE

Comme mentionné ci-dessus, l'invention a pour objet un élément 1 de paroi pour la réalisation d'une construction quelconque. Cet élément 1 de paroi comprend une pluralité de modules 6 de construction. Ces modules 6 de construction sont, pour certains, disposés à l'état superposé, et, pour d'autres, à l'état juxtaposé, comme représenté à la figure 1 où l'élément 1 de paroi comprend trois rangées de modules superposés. Chaque module 6 de construction comprend deux plaques 2, 3 en regard. Ces plaques s'étendent à l'état dressé de l'élément 1 de paroi. Chaque plaque comprend deux faces et une surface appelée chant de liaison des faces de la plaque entre elles. Ainsi, la plaque 2, appelée par la suite première plaque, comprend une face 21, une face 22 et un chant 23 tandis que la plaque 3, appelée parfois deuxième plaque, comprend une face 31, une face 32 et un chant 33. Ces plaques 2 et 3 de forme générale quadrangulaire sont généralement réalisées en polystyrène. La deuxième plaque 3 comprend sur sa face 32, opposée à celle en regard de la première plaque 2, des rainures 8 dites horizontales qui s'étendent depuis l'un des bords verticaux en direction de l'autre des bords verticaux de la deuxième plaque 3 à l'état dressé de la plaque 3. Ces rainures 8 sont au nombre de trois et s'étendent de manière parallèle entre elles dans l'exemple représenté. Chaque plaque comprend encore au moins deux rainures 12 ménagées sur le chant de la plaque, ces rainures 12 s'étendant le long de deux bords parallèles de la plaque parallèlement aux rainures 8 de la face 32 rainurée de la deuxième plaque 3 du module. Ainsi, la première plaque 2 comprend, au niveau de son chant 23 supérieur et de son chant 23 inférieur au moins une rainure 12 qui s'étend depuis l'un des bords verticaux en direction de l'autre des bords verticaux de la première plaque 2 à l'état dressé de l'élément de paroi. De même, la deuxième plaque 3 comprend, au niveau de son chant 33 supérieur et de son chant 33 inférieur, au moins une rainure 12 qui s'étend depuis l'un des bords verticaux en direction de l'autre des bords verticaux de la deuxième plaque 3 à l'état dressé de l'élément de paroi.

Enfin, la première plaque 2 comprend, sur sa face 22 opposée à celle en regard de la deuxième plaque 3, des rainures 13 parallèles aux rainures 8 de la face 32 rainurée de la deuxième plaque 3. Le rôle de ces rainures sera décrit ci-après.

Chaque module 6 de construction comprend encore une pluralité d'entretoises 4 disposées entre les plaques 3 pour un maintien à écartement des plaques entre elles et des moyens 7 de liaison des plaques 2, 3 entre elles à l'état positionné de manière parallèle entre elles et en regard l'une de l'autre desdites plaques 2, 3. Ces entretoises 4 peuvent affecter un grand nombre de formes et sont généralement disposées en ligne et en colonne entre les plaques du module qui s'étendent verticalement à l'état dressé de l'élément de paroi. Ainsi, ces entretoises 4 peuvent se présenter sous forme d'un corps tubulaire dont l'une des extrémités prend appui sur la face 21 de la première plaque 2 et dont l'autre extrémité prend appui sur la face 31 de la deuxième plaque 3 comme représenté à la figure 4. Ces entretoises 4 peuvent encore se présenter sous forme de lames munies de perçages 41 traversants s'étendant depuis un chant de la lame en direction d'un chant opposé de la lame. Dans ce mode de réalisation, chaque lame prend appui par l'un de ses chants longitudinaux sur la face 21 de la plaque 2 et par l'autre de ses chants longitudinaux sur la face 31 de la plaque 3 comme illustré à la figure 8. Pour permettre le maintien des entretoises 4 en position entre les plaques 2, 3, les plaques 2, 3 sont reliées entre elles par les moyens 7 de liaison mentionnés ci-dessus. Ces moyens 7 de liaison comprennent une pluralité d'organes 71 de liaison associés chacun à un organe 72 de verrouillage. Chaque organe 71 de liaison se présente sous forme d'un corps 711 allongé. Ce corps 711 allongé traverse la première plaque 2 et une entretoise 4 soit au niveau d'un perçage 41 traversant de l'entretoise, lorsque l'entretoise est une lame, soit au niveau de la cavité du tube dans le cas d'une entretoise tubulaire avant de s'insérer dans la deuxième plaque 3. Ce corps 711 allongé est retenu à l'intérieur de la première plaque 2 par une butée 712 de retenue qui, dans l'exemple représenté, est réalisée sous forme d'un ensemble monobloc avec le corps 711 et à l'intérieur de la deuxième plaque 3 par l'organe 72 de verrouillage associé audit organe 71 de liaison. Ainsi, dans l'exemple représenté, le corps 711 et la butée 712 affectent la forme d'une tige d'ancrage avec la butée 712 formant la tête de la tige et le corps 711 le corps de la tige. Chaque butée 712 de retenue de l'organe 71 de liaison est logée à l'intérieur d'une rainure 13 horizontale de la face 22 de la première plaque 2. Chaque organe 71 de liaison est maintenu fixe en rotation au niveau de la première plaque 2 par coopération de formes complémentaires de la butée 712 de retenue et de la rainure 13 de la première plaque 2 à l'intérieur de laquelle la butée 712 de retenue est disposée. Ainsi, dans l'exemple représenté, la butée 712 est une plaque de forme carrée au centre de laquelle le corps 712 est soudé. Deux bords de cette plaque insérée dans la rainure 13 de la face 22 de la première plaque s'étendent parallèlement aux bords longitudinaux de la rainure 13. L'organe 72 de verrouillage associé à l'organe 71 de liaison est quant à lui disposé à l'intérieur d'une rainure 8 horizontale de la face 32 de la deuxième plaque. Dans les exemples représentés, les organes 72 de verrouillage affectent la forme d'une bague verrouillée par rotation quart de tour à l'organe 71 de liaison associé. Ainsi, comme l'illustre par exemple la figure 5, les plaques 2, 3 sont assemblées entre elles par des organes de liaison organisés en rangées ici au nombre de trois. Au niveau d'une rangée d'organes de liaison, toutes les butées 712 des organes 71 de liaison sont disposées à l'intérieur d'une même rainure 13 de la face 22 de la première plaque 2 tandis que les organes 72 de verrouillage associés sont disposés à l'intérieur d'une même rainure 8 de la face 32 de la deuxième plaque 2. Cette série d'organes de verrouillage peut permettre la fixation d'un rail 14. Ce rail 14 en U avec deux ailes recourbées en direction de l'intérieur du U est logé au moins partiellement à l'intérieur de la rainure 8 et est fixé par encliquetage sur la rangée d'organes 71 de verrouillage disposés à l'intérieur de la rainure 8. Ce rail 14 peut permettre la fixation ultérieure de plaques de plâtre sur l'élément de paroi.

Pour permettre l'assemblage, à l'état superposé, des modules de construction, tels que décrits ci-dessus des montants 9 de liaison des modules 6 entre eux sont prévus. Ces montants 9 sont destinés à s'insérer dans l'espace 5 laissé libre entre les deux plaques du module, cet espace 5 étant ensuite destiné à être rempli par un matériau de remplissage, tel que du béton, une fois l'élément de paroi disposé à l'état dressé sur le site de la construction. Généralement, il est prévu au moins deux montants pour une pile de modules. Chaque montant 9 est muni d'une pluralité de pattes 10 décalées axialement le long du montant 9. Chaque patte 10 délimite un logement 11 ouvert en direction de l'extrémité supérieure du montant 9. Au moins deux des pattes 10 de l'un des montants 9 viennent respectivement en prise par le dessous avec l'une des entretoises 4 de deux modules 6 de construction superposés, à l'état inséré du montant 9 dans l'espace 5 laissé libre entre les plaques 2, 3 des modules 6 de construction superposés et à l'état dressé de l'élément 1 de paroi. Chaque entretoise 4 est, à l'état en prise avec une patte 10 du montant 9, insérée au moins partiellement à emboitement dans le logement 11 ménagé par la patte 10.

Dans les exemples représentés, chaque patte constitue avec le corps du montant un U ouvert en direction de l'extrémité supérieure du montant à l'état dressé du montant. Chaque montant 9 est encore muni, à chacune de ses extrémités, d'un mors 16. Les mors 16 prennent appui l'un, appelé mors inférieur, sur le dessous du module 6 de construction le plus inférieur de la superposition de modules 6 de construction, l'autre, appelé mors supérieur, sur le dessus du module 6 de construction le plus au-dessus de la superposition de modules 6 de construction pour une prise en sandwich de la pile de modules 6 de construction entre le mors inférieur et le mors supérieur.

Ces mors peuvent affecter un grand nombre de formes. Dans l'exemple représenté, le mors supérieur affecte la forme d'une platine en U inversé avec les extrémités des branches du U recourbées pour venir s'insérer chacune dans une rainure 12 des chants supérieurs 23 et 33 des première et deuxième plaques du module le plus au-dessus de la pile. Le mors inférieur se présentent quant à lui sous forme de deux crochets reliés entre eux par un élément de liaison. L'un des crochets vient en prise par le dessous avec la rainure 12 du chant inférieur 23 de la première plaque du module le plus au-dessous de la pile de modules tandis que l'autre crochet vient en prise par le dessous avec la rainure 12 du chant inférieur 33 de la deuxième plaque du module le plus au-dessous de la pile de modules. Le montant est fileté à son extrémité supérieure et un écrou peut être rapporté pour permettre le maintien du mors supérieur en applique sur le chant supérieur des plaques du module le plus au-dessus.

Enfin, l'élément 1 de paroi comprend, pour la fixation de modules 6 de construction juxtaposés, des tiges 15 de liaison aptes à s'insérer dans les rainures 12 équipant les chants 23 et 33 des plaques 2, 3 des modules 6 de construction.

Ainsi, le mors inférieur de chaque montant vient à recouvrement partiel des tiges 15 de liaison reliant entre eux les modules juxtaposés les plus au-dessous des piles de modules tandis que le mors supérieur de chaque montant vient à recouvrement partiel des tiges 15 de liaison reliant entre eux les modules juxtaposés les plus au-dessus de piles de modules. La mise en place des montants assure d'une part, le maintien à l'état assemblé de la superposition de modules et, d'autre part, le maintien en position des tiges de liaison assurant la liaison des modules juxtaposés entre eux. Il en résulte une simplicité de montage.

En pratique, généralement le montage d'un tel élément de paroi s'effectue comme suit.

Chaque module 6 de construction est préfabriqué par assemblage des plaques et des entretoises à l'aide des moyens de liaison. Des montants sont disposés à l'état dressé, des tiges de liaison sont positionnées au sol à recouvrement partiel des mors inférieurs des montants, et les modules sont rapportés sur les tiges de liaison de sorte que les rainures 12 des chants inférieurs 23 et 33 des premières et deuxièmes plaques des modules les plus inférieurs sont positionnées au-dessus des tiges 15 de liaison pour permettre l'insertion des tiges 15 de liaison à l'intérieur des rainures.

Ces modules sont également enfilés sur les montants de sorte que les pattes des montants viennent en prise par le dessous par simple emboîtement avec certaines des entretoises des modules qui sont alignées suivant une direction perpendiculaire aux rainures 8 horizontales de la face 32 de la deuxième plaque 3. Une fois le positionnement des modules achevé, les tiges 15 de liaison supérieure sont positionnées dans les rainures 12 des chants 23 et 33 supérieurs des première et deuxième plaques et le mors supérieur des montants est positionné à recouvrement partiel des tiges 15 de liaison et maintenu fixe axialement sur le montant associé par vissage d'un écrou. Les modules sont ainsi pris en sandwich entre les mors. L'élément de paroi est ensuite amené sur site. Des lames sont rapportées pour fermer les deux côtés verticaux de l'élément de paroi et de la matière de remplissage durcissable est coulée entre les plaques des modules. Une fois la matière de remplissage durcie, au moins le mors supérieur des montants peut être supprimé.

En variante, il peut être prévu de ne pas préfabriquer les modules et de les fabriquer autour des montants. Ces opérations extrêmement simples autorisent une automatisation au moins partielle du montage.

Chaque élément de paroi peut être constitué exclusivement de modules ou d'une combinaison de modules et d'éléments de menuiserie rapportés et former une paroi du type de celle représentée à la figure 1.

## Revendications

1. Elément (1) de paroi comprenant au moins deux modules (6) de construction superposés , chaque module (6) de construction comprenant deux plaques (2, 3) en regard, une pluralité d'entretoises (4) disposées entre lesdites plaques (2, 3) pour un maintien à écartement desdites plaques (2, 3) entre elles, l'espace (5) laissé libre entre lesdites plaques (2, 3) étant apte à être rempli par un matériau de remplissage, tel que du béton, et des moyens (7) de liaison desdites plaques (2, 3) entre elles, chaque plaque (2, 3) comprenant deux faces (21, 22 ; 31, 32) et une surface appelée chant (23, 33) de liaison des faces (21, 22 ; 31, 32) de la plaque (2, 3) entre elles, les moyens (7) de liaison des plaques (2, 3) comprenant une pluralité d'organes (71) de liaison associés chacun à un organe (72) de verrouillage, chaque organe (71) de liaison se présentant sous forme d'un corps allongé et étant retenu à l'intérieur de l'une des plaques appelée première plaque (2) par une butée (712) de retenue rapportée sur ledit corps (711) ou réalisée sous forme d'un ensemble monobloc avec ledit corps (711),
**caractérisé en ce que** chaque organe (71) de liaison traverse la plaque (2) appelée première plaque (2) et l'une des entretoises (4) avant de s'insérer dans l'autre plaque (3) appelée deuxième plaque (3), , **en ce que** chaque organe (71) de liaison est retenu à l'intérieur de la deuxième plaque (3), par l'organe (72) de verrouillage associé audit organe (71) de liaison, **en ce que** chaque organe (72) de verrouillage est disposé à l'intérieur d'une rainure (8) de la deuxième plaque (3), lesdites rainures (8), dites horizontales à l'état dressé de l'élément (1) de paroi, étant disposées sur la face (32) de la deuxième plaque (3) opposée à celle (31) en regard de la première plaque (2) et s'étendant depuis l'un des bords verticaux en direction de l'autre bord vertical de la deuxième plaque (3), et **en ce que** l'élément (1) de paroi comprend en outre des montants (9) de liaison des modules (6) superposés entre eux, chaque montant (9) étant muni d'une pluralité de pattes (10) décalées axialement le long dudit montant (9), chaque patte (10) délimitant un logement (11) ouvert en direction de l'extrémité supérieure du montant (9), au moins deux des pattes (10) de l'un des montants (9) venant respectivement en prise par le dessous avec l'une des entretoises (4) de deux modules (6) de construction superposés, à l'état inséré dudit montant (9) dans l'espace (5) laissé libre entre les plaques (2,3) des modules (6) de construction superposés et à l'état dressé de l'élément (1) de paroi, chaque entretoise (4) étant, à l'état en prise avec une patte (10) dudit montant (9), insérée au moins partiellement à emboitement dans le logement (11) ménagé par la patte (10).

2. Elément (1) de paroi selon la revendication 1, **caractérisé en ce qu'**au moins l'un des montants (9) est muni à chacune de ses extrémités d'un mors (16), lesdits mors (16) prenant appui l'un, sur le dessous du module (6) de construction le plus inférieur de la superposition de modules (6) de construction, l'autre sur le dessus du module (6) de construction le plus au-dessus de la superposition de modules (6) de construction pour une prise en sandwich de la pile de modules (6) de construction entre lesdits mors (16).

3. Elément (1) de paroi selon l'une des revendications 1 ou 2, **caractérisé en ce que** les première et deuxième plaques (2, 3) d'au moins l'un des modules (6) de construction comprennent chacune au moins deux rainures (12) ménagées sur le chant (23, 33) de la plaque (2, 3), ces rainures (12) s'étendant le long de deux bords parallèles de la plaque (2, 3), parallèlement aux rainures (8) de la face (32) rainurée de la deuxième plaque (3) du module.

4. Elément (1) de paroi selon l'une des revendications 1 à 3, **caractérisé en ce que** la première plaque (2) d'au moins l'un des modules comprend, sur sa face (22) opposée à celle (21) en regard de la deuxième plaque (3), des rainures (13) parallèles aux rainures (8) de la face (32) rainurée de la deuxième plaque (3) du module et **en ce que** chaque butée (712) de retenue d'un organe (71) de liaison est logée à l'intérieur de l'une des rainures (13).

5. Elément (1) de paroi selon la revendication 4, **caractérisé en ce que** chaque organe (71) de liaison est maintenu fixe en rotation au niveau de la première plaque (2) par coopération de formes complémentaires de la butée (712) de retenue et de la rainure (13) de la première plaque (2) à l'intérieur de laquelle la butée (712) de retenue est disposée.

6. Elément (1) de paroi selon l'une des revendications 1 à 5, **caractérisé en ce qu'**au moins l'un des organes (72) de verrouillage affecte la forme d'une bague verrouillée par rotation quart de tour à l'organe (71) de liaison associé.

7. Elément (1) de paroi selon l'une des revendications 1 à 6, **caractérisé en ce que** la face (32) de la deuxième plaque (3) opposée à celle en regard de la première plaque (2) est équipée d'au moins un rail (14) logé au moins partiellement à l'intérieur de l'une des rainures (8) ménagée sur ladite face (32), ce rail (14) étant fixé par encliquetage sur la rangée d'organes (72) de verrouillage disposés à l'intérieur de la rainure (8).

8. Elément (1) de paroi selon l'une des revendications 1 à 7, prise en combinaison avec la revendication 3, **caractérisé en ce que** l'élément (1) de paroi comprend au moins un module (6) de construction juxtaposé aux modules (6) de construction superposés et similaire aux modules (6) de construction superposés, et **en ce que** l'élément (1) de paroi comprend, pour la liaison de deux modules (6) de construction juxtaposés entre eux, des tiges (15) de liaison aptes à s'insérer dans les rainures (12) équipant les chants (23,33) des plaques (2,3) desdits modules (6) de construction.

9. Elément (1) de paroi selon l'une des revendications 1 à 8, caractérisé en qu'au moins l'une des entretoises (4) affecte la forme d'un corps tubulaire ou d'une lame munie de perçages (41) traversants s'étendant depuis un chant de la lame en direction d'un chant opposé de la lame.

10. Elément (1) de paroi selon l'une des revendications 1 à 9, **caractérisé en ce qu'**au moins les plaques (2, 3) de chaque module (6) de construction sont réalisées en polystyrène.

## Patentansprüche

1. Wandelement (1), umfassend mindestens zwei übereinanderliegende Konstruktionsmodule (6), wobei jedes Konstruktionsmodul (6) zwei gegenüberliegende Platten (2, 3) umfasst, eine Vielzahl von Zwischenstücken (4), die zwischen den Platten (2, 3) für einen beabstandeten Halt der Platten (2, 3) untereinander angeordnet sind, wobei der zwischen den Platten (2, 3) frei gelassene Platz (5) imstande ist, von einem Füllmaterial wie Beton gefüllt zu sein, und Verbindungsmittel (7) der Platten (2, 3) untereinander, wobei jede Platte (2, 3) zwei Seiten (21, 22 ; 31, 32) und eine als Verbindungskante (23, 33) der Seiten (21, 22; 31, 32) der Platte (2, 3) untereinander bezeichnete Fläche umfasst, wobei die Verbindungsmittel (7) der Platten (2, 3) eine Vielzahl von Verbindungsorganen (71) umfassen, die jeweils einem Verriegelungsorgan (72) zugeordnet sind, wobei jedes Verbindungsorgan (71) in Form eines länglichen Körpers vorliegt und im Inneren von einer der Platten, bezeichnet als erste Platte (2), von einem Halteanschlag (712) gehalten wird, der auf dem Körper (711) angebracht oder in Form einer Einblockeinheit mit dem Körper (711) ausgeführt ist,
**dadurch gekennzeichnet, dass** jedes Verbindungsorgan (71) die Platte (2), bezeichnet als erste Platte (2), und eins von den Zwischenstücken (4) durchquert, bevor es in die andere Platte (3), bezeichnet als zweite Platte (3), eingreift, dass jedes Verbindungsorgan (71) im Inneren der zweiten Platte (3) von dem Verriegelungsorgan (72), das dem Verbindungsorgan (71) zugeordnet ist, gehalten wird, dass jedes Verriegelungsorgan (72) im Inneren einer Rille (8) der zweiten Platte (3) angeordnet ist, wobei die im aufgerichteten Zustand des Wandelements (1) als horizontal bezeichneten Rillen (8) auf der Seite (32) der zweiten Platte (3) gegenüber derjenigen (31) gegenüber der erste Platte (2) angeordnet sind und sich ab einem der vertikalen Ränder in Richtung des anderen vertikalen Rands der zweiten Platte (3) erstrecken, und dass das Wandelement (1) ferner Verbindungspfosten (9) der übereinanderliegenden Module (6) untereinander umfasst, wobei jeder Pfosten (9) mit einer Vielzahl von entlang des Pfostens (9) axial versetzten Füßen (10) versehen ist, wobei jeder Fuß (10) eine in Richtung des oberen Endes des Pfostens (9) offene Aufnahme (11) begrenzt, wobei mindestens zwei der Füße (10) von einem der Pfosten (9) jeweils von unten mit einem der Zwischenstücke (4) von zwei übereinanderliegenden Konstruktionsmodulen (6) in Eingriff kommt, in eingesetztem Zustand des Pfostens (9) in den frei gelassenen Platz (5) zwischen den Platten (2, 3) der übereinanderliegenden Konstruktionsmodule (6) und im aufgerichteten Zustand des Wandelements (1), wobei jedes Zwischenstück (4), im Zustand des Eingriffs mit einem Fuß (10) des Pfostens (9), mindestens teilweise in die von dem Fuß (10) ausgebildete Aufnahme einrastet.

2. Wandelement (1) nach Anspruch 1, **dadurch gekennzeichnet, dass** mindestens einer der Pfosten (9) an jedem seiner Enden mit einer Backe (16) versehen ist, wobei sich die Backen (16) abstützen, eine auf die Unterseite des untersten Konstruktionsmoduls (6) der Übereinanderlagerung von Konstruktionsmodulen (6), die andere auf die Oberseite des obersten Konstruktionsmoduls (6) der Übereinanderlagerung von Konstruktionsmodulen (6) für eine sandwichartige Umfassung des Stapels von Konstruktionsmodulen (6) zwischen den Backen (16).

3. Wandelement (1) nach einem der Ansprüche 1 oder 2, **dadurch gekennzeichnet, dass** die erste und zweite Platte (2, 3) von mindestens einem der Konstruktionsmodule (6) jeweils mindestens zwei Rillen (12) umfassen, die auf der Kante (23, 33) der Platte (2, 3) ausgebildet sind, wobei sich diese Rillen (12) entlang von zwei parallelen Rändern der Platte (2, 3) erstrecken, parallel zu den Rillen (8) der gerillten Seite (32) der zweiten Platte (3) des Moduls.

4. Wandelement (1) nach einem der Ansprüche 1 bis 3, **dadurch gekennzeichnet, dass** die erste Platte (2) von mindestens einem der Module auf seiner Seite (22) gegenüber derjenigen (21) gegenüber der zweiten Platte (3) Rillen (13) umfasst, die parallel zu den Rillen (8) der gerillten Seite (32) der zweiten Platte (3) des Moduls sind und dass jeder Halteanschlag (712) eines Verbindungsorgans (71) im Inneren von einer der Rillen (13) untergebracht ist.

5. Wandelement (1) nach Anspruch 4, **dadurch gekennzeichnet, dass** jedes Verbindungsorgan (71) im Bereich der ersten Platte (2) durch Zusammenwirken komplementärer Formen des Halteanschlags (712) und der Rille (13) der ersten Platte (2), in deren Inneren der Halteanschlag (712) angeordnet ist, rotierend fest gehalten wird.

6. Wandelement (1) nach einem der Ansprüche 1 bis 5, **dadurch gekennzeichnet, dass** mindestens eins der Verriegelungsorgane (72) die Form eines Rings hat, der durch Vierteilumdrehung mit dem zugeordneten Verbindungsorgan (71) verriegelt ist.

7. Wandelement (1) nach einem der Ansprüche 1 bis 6, **dadurch gekennzeichnet, dass** die Seite (32) der zweiten Platte (3) gegenüber derjenigen gegenüber der ersten Platte (2) mit mindestens einer Schiene (14) ausgestattet ist, die mindestens teilweise im Inneren von einer der Rillen (8) aufgenommen ist, die auf der Seite (32) ausgebildet ist, wobei diese Schiene (14) durch Rasten auf der Reihe von Verriegelungsorganen (72) befestigt ist, die im Inneren der Rille (8) angeordnet sind.

8. Wandelement (1) nach einem der Ansprüche 1 bis 7, herangezogen in Kombination mit Anspruch 3, **dadurch gekennzeichnet, dass** das Wandelement (1) mindestens ein Konstruktionsmodul (6) umfasst, das den übereinanderliegenden Konstruktionsmodulen (6) aneinandergereiht ist und den übereinanderliegenden Konstruktionsmodulen (6) ähnelt, und dass das Wandelement (1) für die Verbindung von einander aneinandergereihten zwei Konstruktionsmodulen (6) Verbindungsstäbe (15) umfasst, die imstande sind, in die Rillen (12) einzugreifen, welche die Kanten (23, 33) der Platten (2, 3) der Konstruktionsmodule (6) ausstatten.

9. Wandelement (1) nach einem der Ansprüche 1 bis 8, **dadurch gekennzeichnet, dass** mindestens eins der Zwischenstücke (4) die Form eines rohrförmigen Körpers oder einer Lamelle hat, versehen mit Durchgangsbohrungen (41), die sich ab einer Kante der Lamelle in Richtung einer der Lamelle gegenüberliegenden Kante erstrecken.

10. Wandelement (1) nach einem der Ansprüche 1 bis 9, **dadurch gekennzeichnet, dass** mindestens die Platten (2, 3) jedes Konstruktionsmoduls (6) aus Polystyrol hergestellt sind.

## Claims

1. A wall element (1) comprising at least two superimposed construction modules (6), each construction module (6) comprising two opposite plates (2, 3), a plurality of spacers (4) arranged between said plates (2, 3) to keep said plates (2, 3) separated from one another, the space (5) left free between said plates (2, 3) being able to be filled by a filler material, such as concrete, and means (7) for connecting said plates (2, 3) to one another, each plate (2, 3) comprising two faces (21, 22; 31, 32) and a surface called edge (23, 33) for connecting the faces (21, 22; 31, 32) of the plate (2, 3) to one another, the connecting means (7) of the plates (2, 3) comprising a plurality of connecting members (71) each associated with a locking member (72), each connecting member (71) assuming the form of an elongate body and being retained inside one of the plates, called first plate (2), by a retaining stop (712) attached on said body (711) or made in the form of a monobloc assembly with said body (711),
**characterized in that** each connecting member (71) passes through the plate (2), called first plate (2), and one of the spacers (4) before being inserted in the other plate (3), called second plate (3), **in that** each connecting member (71) is retained inside the second plate (3), by the locking member (72) associated with said connecting member (71), **in that** each blocking member (72) is arranged inside a slot (8) of the second plate (3), said slots (8), called horizontal in the upright state of the wall element (1), being arranged on the face (32) of the second plate (3) opposite that (31) across from the first plate (2) and extending from one of the vertical edges toward the other vertical edge of the second plate (3), and **in that** the wall element (1) further comprises connecting uprights (9) of the modules (6) superimposed on one another, each upright (9) being provided with a plurality of tabs (10) axially offset along said upright (9), each tab (10) delimiting a housing (11) toward the upper end of the upright (9), at least two of the tabs (10) of one of the uprights (9) respectively engaging from the bottom with one of the spacers (4) of two superimposed construction modules (6), in the state of said upright (9) inserted in the space (5) left free between the plates (2, 3) of the superimposed construction modules (6) and in the upright state of the wall element (1), each spacer (4) being, in the state engaged with a tab (10) of said upright (9), inserted at least partially nesting in the housing (11) arranged by the tab (10).

2. The wall element (1) according to claim 1, **characterized in that** at least one of the uprights (9) is provided at each of its ends with a jaw (16), said jaws (16) bearing one, on the bottom of the construction module (6) lowest in the superposition of construction modules (6), the other on the top of the construction module (6) highest in the superposition of construction modules (6) in order to sandwich the stack of construction modules between said jaws (16).

3. The wall element (1) according to one of claims 1 or 2, **characterized in that** the first and second plates (2, 3) of at least one of the construction modules (6) each comprise at least two slots (12) arranged on the edge (23, 33) of the plate (2, 3), these slots (12) extending along two parallel edges of the plate (2, 3), parallel to the slots (8) of the slotted face of the second plate (3) of the module.

4. The wall element (1) according to one of claims 1 to 3, **characterized in that** the first plate (2) of at least one of the modules comprises, on its face (22) opposite that (21) across from the second plate (3), slots (13) parallel to the slots (8) of the slotted face (32) of the second plate (3) of the module, and **in that** each stop (712) for retaining a connecting member (71) is housed inside one of the slots (13).

5. The wall element (1) according to claim 4, **characterized in that** each connecting member (71) is kept fixed in rotation at the first plate (2) by complementary shape matching of the retaining stop (712) and the slot (13) of the first plate (2) inside which the retaining stop (712) is arranged.

6. The wall element (1) according to one of claims 1 to 5, **characterized in that** at least one of the locking members (72) assumes the form of a ring locked by quarter-turn rotation to the associated connecting member (71).

7. The wall element (1) according to one of claims 1 to 6, **characterized in that** the face (32) of the second plate (3) opposite that across from the first plate (2) is equipped with at least one rail (14) housed at least partially inside one of the slots (8) arranged on said face (32), this rail (14) being fixed by snapping on the row of locking members (72) arranged inside the slot (8).

8. The wall element according to one of claims 1 to 7, in combination with claim 3, **characterized in that** the wall element (1) comprises at least one construction module (6) juxtaposed with the superimposed construction modules (6) and similar to the superimposed construction modules (6), and **in that** the wall element (1) comprises, for the connection of two construction modules (6) juxtaposed with respect to one another, connecting rods (15) capable of being inserted into the slots (12) equipping the edges (23, 33) of the plates (2, 3) of said construction modules (6).

9. The wall element (1) according to one of claims 1 to 8, **characterized in that** at least one of the spacers (4) assumes the form of a tubular body or a strip equipped with through piercings (41) extending from one edge of the strip toward an opposite edge of the strip.

10. The wall element according to one of claims 1 to 9, **characterized in that** at least one of the plates (2, 3) of each construction module (6) is made from polystyrene.
